# EUROPÄISCHE PATENTSCHRIFT

(11) **EP 0 568 938 B1**
(45) Veröffentlichungstag und Bekanntmachung des Hinweises auf die Patenterteilung: **15.10.1997**
(21) Anmeldenummer: 93107065.0
(22) Anmeldetag: 30.04.1993
(51) Int. Cl.: G08C 17/00

(54) **Verfahren zur Herstellung einer störungsfreien Funkverbindung**
Method for obtaining a disturbance-free radio-communication
Méthode pour obtenir une communication radio sans pérturbations

(30) Priorität: 02.05.1992 DE 4214627
(43) Veröffentlichungstag der Anmeldung: 10.11.1993
(73) Patentinhaber: NBB NACHRICHTENTECHNIK GmbH & Co. KG, W-7531 Ölbronn-Dürrn (DE)
(72) Erfinder: Burchard, Thomas, D-7580 Pforzheim (DE); Bredow, Wolfgang, D-7534 Birkenfeld (DE)
(74) Vertreter: Frank, Gerhard, Dipl.-Phys.

(56) Entgegenhaltungen:
- BE-A- 894 768
- BE-A- 894 769
- DE-A- 3 010 068

## Beschreibung

Die Erfindung betrifft ein Verfahren nach dem Oberbegriff des Patentanspruchs 1.

Die Übertragung von Steuerinformationen in Fernwirkanlagen ist grundsätzlich seit langem bekannt, beispielsweise zeigt die DE-A-38 13 820 eine Anlage zur Übertragung von Steuerbefehlen mittels einer HF-Sende/Empfangsanlage.

Für die Übertragung der Befehle werden sogenannte Telegramme verwendet, die neben den eigentlichen Steuerbefehlen für die zu steuernde Maschine ein eindeutiges Zuordnungsmerkmal (Adresse) enthalten, durch deren Auswertung der Empfänger in der Lage ist festzustellen, ob die die Telegramme von dem ihm zugeordneten Sender kommen oder nicht. Diese Telegramme werden im Fernsteuersender durch eine entsprechende elektronische Schaltung (Encoder) erzeugt und dem vom HF-Sender erzeugten HF-Signal aufmoduliert (üblicherweise Frequenzmodulation). Der Empfänger empfängt dieses modulierte HF-Signal mit Hilfe eines HF-Empfangsteils, das seinerseits nach der Demodulation das ursprüngliche Datentelegramm an den oder die Decodereinheiten abgibt, die dann das gewünschte Steuersignal für die anzusteuernde Maschine zur Verfügung stellt. Hierbei gilt der Grundsatz, daß nur dann die Steuerbefehle an die Maschine weitergegeben werden dürfen, wenn die aus dem Telegramm gewonnene Adresseninformation mit der im Fernsteuerempfänger fest programmierten Adresseninformation übereinstimmt.

Wie beispielsweise bei der genannten DE-A-38 13 820 muß dabei jeder der HF-Kanäle vom Empfänger daraufhin untersucht werden, ob dort der eigene Sender sendet oder nicht; dies bedeutet, daß der Empfänger immer die Antwort der Telegrammdecoder abwarten muß, bevor es den nächsten Kanal bei einer Kanalsuche überprüfen kann. Dies dauert üblicherweise sehr lange, da erst nach einer gewissen Zeitspanne davon ausgegangen werden kann, daß die Negativantwort der Telegrammdecoder darauf beruht, daß kein oder ein systemfremdes Telegramm empfangen wurde.

Dies dauert relativ lange, so daß nach einem Frequenzwechsel durch den Sender eine gewisse Zeitspanne vergeht, bis der Empfänger durch die beschriebenen Abläufe "seinen" Kanal wiedergefunden hat und darauf einrasten kann.

Aufgabe der Erfindung ist es, das vorbekannte Verfahren so zu verbessern, daß eine Beschleunigung der Kanalsuchvorgänge durch den Empfänger erreicht wird.

Erfindungsgemäß wird diese Aufgabe durch den kennzeichnenden Teil des Patentanspruchs 1 gelöst.

Der Grundgedanke der Erfindung besteht darin, daß das Sqelch-Signal, das üblicherweise bei den Standardbausteinen, aus denen HF-Empfänger aufgebaut sind, zur Verfugung steht, als Schnell information zur Veranlassung weiterer Schaltvorgänge ausgewertet wird. Dabei wird davon ausgegangen, daß das Sqelch-Signal als allgemeine "Belegungsinformation" des gerade vom Empfänger eingestellten HF-Kanals dient, d.h., die Information zur Verfügung stellt, ob dieser Kanal überhaupt belegt ist oder nicht. Diese Information ist für viele Betriebsarten und Schaltvorgänge zunächst vollkommen ausreichend, um den nächsten Verfahrensschritt einzuleiten, denn wenn beispielsweise das Sqelch-Signal anzeigt, daß der Kanal überhaupt nicht mit Hochfrequenz belegt ist, dann kann dies auch kein vom eigenen Sender belegter HF-Kanal sein, ohne daß es dazu einer Auswertung der Telegramm-Adresse im Empfänger bedürfte.

Zwei Verfahrensbeispiele werden anhand von Zeichnungen näher erläutert, es zeigen:
- Figur 1:: Ein Blockschaltbild der HF-Sende/Empfangsanlage,
- Figur 2:: ein Flußdiagramm einer ersten Betriebswelse "Empfänger sucht Senderkanal", und
- Figur 3:: ein Flußdiagramm einer zweiten Betriebsweise "Empfänger sucht freien Kanal".

Der in Figur 1 dargestellte Sender S besteht aus dem Hochfrequenz-Sendeteil HFS, dessen Hochfrequenzkanal von einer Programmierlogik P vom Benutzer gewählt werden kann.

Der Empfänger R bestent zunächst in bekannter Weise aus dem eigentlichen Empfangsteil HFR und dem nachgeschalteten Telegrammdecoder DEC, dessen Ausgangssignal S die gewünschte Funktion der angesteuerten Maschine auslöst.

Der Sqelch-Ausgang des Empfangsteils HFR und der Adressenausgang des Adressendecoders DEC sind mit einer Abtastschaltung SCAN verbunden, die ihrerseits über eine Steuerleitung CH den Empfangskanal der Empfangseinheit HFR umschalten kann.

Die grundlegende Funktion der Abtastschaltung SCAN besteht in der bevorzugten Auswertung des Squelch-Signals auf der Leitung SQ und erst danach in der Auswertung der Information "Adresse stimmt" auf der Adressenrückmeldeleitung ADR vom Adressendecoder DEC.

Zeigt das Sqelch-Signal an, daß auf dem eingestellten Empfangskanal kein Hochfrequenz-Signal vorliegt, so schaltet die Abtastschaltung SCAN den Kanal über die Steuerleitung CH um einen Kanal weiter, wenn die Schaltung die Funktion "Empfänger sucht Senderkanal" ausfUhren soll, oder er veranlaßt Rückmeldungsinformationen an den Sender, wenn der Empfänger die Funktion "Empfänger sucht freien Kanal" erfUllen soll, da das Nicht-Vorliegen des Sqelch-Signals gerade das Vorliegen eines freien Kanals signalisiert.

Diese beiden beispielhaften Betriebsweisen unter Verwendung der Abtastschaltung SCAN und der Auswertung des Sqelch-Signals sind in den beiden in Figur 2 und 3 skizzierten Flußdiagramm dargestellt.

Die beiden in Figuren 2 und 3 skizzierten Betriebsweisen können auch kombiniert bei der gleichen Sender/Empfänger-Einheit eingesetzt werden, wenn durch einfache zusätzliche schaltungstechnische Mittel (z.B. einen Schalter) sichergestellt ist, daß die Kanalweiterschaltung durch die Abtastschaltung SCAN einmal bei Vorliegen des Squelch-Signals (Squelch-Level high), das anderemal bei Nicht-Vorliegen des Squelch-Signals (Squelch-Level low) durchgeführt wird.

Die Betriebsweise nach Figur 3 (Empfänger sucht freien Kanal) kann in verschiedenen "Komfortstufen" realisiert werden:

Beim einfachsten Fall besteht die Rückmeldeinformation des Empfängers an den Sender darin, im Sender ein Anzeigemittel (beispielsweise eine Lampe) zu aktivieren, die der Bedienungsperson des Senders mitteilt, ob nunmehr der Empfänger einen freien Kanal gefunden hat; dann muß die Bedienungsperson den Sender mittels des Kanalwählers so lange umschalten, bis der Sender den vom Empfänger festgelegten freien Kanal gefunden hat, was durch die Adressenüberprüfung im Empfänger ermittelt wird. In diesem Fall wird dann die Rückinformation an den Sender dahingehend geändert (beispielsweise die Lampe ausgeschaltet), daß die Bedienungsperson weiß, daß nunmehr der eigentliche Sendebetrieb (Übermittlung von Steuerbefehlen) beginnen kann.

Eine weitaus komfortablere, aber schaltungstechnisch auch aufwendigere Version besteht darin, die Rückmeldeinformation des Empfängers an den Sender so zu gestalten, daß auch die Frequenz des als frei ermittelten Kanals (oder eine entsprechende kodierte Information) dem Sender mitgeteilt wird und dann der Sender automatisch den Sendekanal entsprechend dieser Information einstellt.

Die Rückmeldung an den "Sender" kann z. B. dadurch erfolgen, daß der Sender auch mit einem Monitor-HF-Empfangsteil ausgestattet ist, das durch eine Scannereinrichtung, wie oben beschrieben, das Rückmeldesignal des "Empfängers'' sucht und sich darauf einrastet.

Beide Varianten der Betriebsart gemäß Figur 3 erfordern naturgemäß mehr oder weniger aufwendige Sendeeinheiten beim Empfänger bzw. Empfangseinheiten beim Sender, um den Rückmeldeweg zu ermöglichen.

## Patentansprüche

1. Verfahren zur Herstellung einer störungsfreien Funkverbindung durch Austausch von Telegrammen zwischen dem Empfänger und dem Sender einer Fernwirkanlage, wozu die Frequenz des Empfängers oder Senders weitergeschaltet werden kann, wenn die Auswertung der Telegrammadresse als kanalspezifischer Teil des Telegramms die Nicht-Übereinstimmung von Sendefrequenz und Empfangsfrequenz ergibt,
dadurch gekennzeichnet, daß das Squelch-Signal des HF-Teils des Empfängers auf Vorliegen eines HF-Signals auf dem eingestellten Kanal des Empfängers abgefragt wird und die Weiterschaltung der Empfangsfrequenz des Empfängers und die Auswertung der Telegrammadresse in Abhängigkeit davon erfolgen, ob der Wert des Squelch-Signals das Vorliegen eines HF-Signals mit der eingestellten Frequenz anzeigt.

2. Verwendung des Verfahrens nach Anspruch 1 beim Umschalten des Senders auf eine neue Sendefrequenz, wozu die Weiterschaltung der Empfangsfrequenz des Empfängers zur Sendersuche sofort und ohne Auswertung der Telegrammadresse erfolgt, solange die Auswertung des Squelch-Signals ergibt, daß kein HF-Signal am Empfänger anliegt, und erst bei Vorliegen eines HF-Signals die Kanalabfrage durch Auswertung der Telegrammadresse erfolgt.

3. Verwendung des Verfahrens nach Anspruch 1 zur Suche eines störungsfreien Funkkanals bei gestörter Funkverbindung, wozu bei abgeschaltetem Sender die Weiterschaltung der Empfangsfrequenz des Empfängers zur Suche eines freien Kanals so lange durchgeführt wird, bis die Auswertung des Squelch-Signals ergibt, daß kein HF-Signal am Empfänger anliegt und nach Übermittlung eines Signals an den Sender dann die Kanäle des Senders so lange weitergeschaltet werden, bis die Auswertung der beim Empfänger eintreffenden Telegrammadressen des Senders ergibt, daß die Sendefrequenz des Senders mit der gefundenen freien Frequenz übereinstimmt.

## Claims

1. Method of establishing a clear radio link by exchanging communications between a receiver and a transmitter of a remote control system, for which method the frequency of the receiver or transmitter can be relayed when the analysis of the communication address produces, as a part of the communication specific to a channel, the difference between the transmitting frequency and the receiving frequency, characterised in that the squelch signal of the HF part of the receiver is scanned for the presence of an HF signal on the set channel of the receiver, and the relaying of the receiving frequency of the receiver and the analysis of the communication address are effected in dependence on whether the value of the squelch signal indicates the presence of an HF signal with the set frequency.

2. Use of the method according to claim 1 during the switchover of the transmitter to a new transmitting frequency, for which use the receiving frequency of the receiver for seeking the transmitter is relayed immediately and without analysing the communication address as long as the analysis of the squelch signal shows that there is no HF signal at the receiver, and the channel is scanned by analysing the communication address only if an HF signal is present.

3. Use of the method according to claim 1 for seeking a clear radio channel in the event of a poor-quality radio link, for which use, when the transmitter is switched-off, the receiving frequency of the receiver for seeking a free channel is relayed until the analysis of the squelch signal shows that there is no HF signal at the receiver, and, after a signal has been sent to the transmitter, the channels of the transmitter are then relayed until the analysis of the communication addresses of the transmitter, which arrive at the receiver, shows that the transmitting frequency of the transmitter is identical to the available frequency found.

## Revendications

1. Procédé pour obtenir une communication radio sans perturbations par échange de télégrammes entre le récepteur et l'émetteur d'une installation de télécommande, la fréquence du récepteur ou de l'émetteur pouvant être avancée si l'analyse de l'adresse télégraphique, en tant que partie du télégramme spécifique du canal, révèle la non-concordance entre la fréquence d'émission et la fréquence de réception, caractérisée en ce que le signal de squelch de la partie HF du récepteur est interrogé sur la présence d'un signal HF sur le canal réglé du récepteur, l'avancement de la fréquence de réception du récepteur et l'analyse de l'adresse télégraphique étant assurés en fonction du fait que la valeur du signal de squelch indique la présence d'un signal HF de la fréquence réglée.

2. Application du procédé suivant la revendication 1 dans la commutation de l'émetteur sur une nouvelle fréquence d'émission, l'avancement de la fréquence de réception du récepteur pour la recherche de l'émetteur étant assuré immédiatement et sans analyse de l'adresse télégraphique, tant que l'analyse du signal de squelch révèle qu'aucun signal HF n' est appliqué au récepteur, l'interrogation des canaux n'étant assurée qu'en présence d'un signal HF, par l'analyse de l'adresse télégraphique.

3. Application du procédé suivant la revendication 1 pour la recherche d'un radiocanal sans perturbations en présence d'une communication radio perturbée, l'avancement de la fréquence de réception du récepteur pour la recherche d'un canal libre étant poursuivi, à l'état de déconnexion de l'émetteur, jusqu'à ce que l'analyse du signal de squelch révèle qu'aucun signal HF n'est appliqué au récepteur, et les canaux de l'émetteur étant avancés, après la transmission d'un signal à l'émetteur, jusqu'à ce que l'analyse des adresses télégraphiques de l'émetteur, parvenant au récepteur, révèle que la fréquence d'émission de l'émetteur coincide avec la fréquence libre trouvée.
